# EUROPÄISCHE PATENTSCHRIFT

(11) **EP 0 096 192 B1**
(45) Veröffentlichungstag und Bekanntmachung des Hinweises auf die Patenterteilung: **15.01.1986**
(21) Anmeldenummer: 83103633.0
(22) Anmeldetag: 14.04.1983
(51) Int. Cl.: D06B 3/26

(54) **Verfahren und Vorrichtung zur Nassbehandlung von endlosem Textilgut**
Method and apparatus for the wet treatment of endless textile materials
Procédé et installation de traitement à l'eau de matières textiles sans fin

(30) Priorität: 03.06.1982 DE 3220990
(43) Veröffentlichungstag der Anmeldung: 21.12.1983
(73) Patentinhaber: Thies GmbH & Co., D-4420 Coesfeld (DE)
(72) Erfinder: Eckrodt, Günter, Dipl.-Ing., D-4420 Coesfeld (DE)
(74) Vertreter: Meyer-Roxlau, Reiner Ferdinand, Dipl.-Ing.

## Beschreibung

Die Erfindung betrifft ein Verfahren und eine zugehörige Vorrichtung je zur Naßbehandlung von Textilgut in endloser Form gemäß Oberbegriff des Patentanspruchs 1 bzw. 5.

Bereits aus der FR-A 20 21 131 sind ein Verfahren und eine Vorrichtung der vorstehend bezeichneten Gattung bekannt, bei welcher Vorrichtung die Trommel innerhalb eines Kessels angeordnet und für Behandlungsflotte durchlässig ausgebildet ist. Die Trommel ist dabei soweit im oberen Teil des Kessels angeordnet, daß unter ihr ein Raum verbleibt,in dem sich ein Behandlungsflotten-Sumpf bei entsprechender Füllung mit Behandlungsflotte ausbilden kann. Das Textilgut ist in der Form eines endlosen Gebildes über den jeweils oberen Teil der Trommel geführt und durchläuft im übrigen den Behandlungsflotten-Sumpf. Die Trommel selbst ist aus in Axialrichtung hintereinander angeordneten Scheibenelementen gebildet, die auf einer Hohlwelle angeordnet sind, wobei das Innere der Hohlachse mit mindestens einigen der Scheibenzwischenräume in kommunizierender Verbindung steht. Die eigentliche äußere Auflagefläche der Trommel für das zu behandelnde Textilgut ist von den äußeren Umfängen der Scheibenelemente gebildet. Die genannte hohle Ausbildung der Trommelwelle dient der Zuführung von Behandlungsflotte vom Inneren der Trommel her zum Textilgut.

Die Naßbehandlung des Textilguts erfolgt mittels dieser bekannten Vorrichtung und des zugehörigen Verfahrens einerseits während der Hindurchführung des Textilguts durch den Behandlungsflotten-Sumpf und andererseits unter der Einwirkung der über die Hohlwelle zugeführten Behandlungsflotte. Um letzteres möglich zu machen, muß die Behandlungsflotte mit verhältnismäßig hohem Druck durch die Hohlwelle zugeführt werden, damit sie noch bis zum Außenumfang der aus den Scheibenelementen gebildeten Trommel verbracht werden kann und dort auf das Textilgut auftrifft. Das Ablegen des Textilguts auf der aus den Scheibenelementen gebildeten Trommel ist jedoch insbesondere bei empfindlichem Textilgut in keiner Weise für dessen Qualität förderlich, da sich durch das Auflegen auf dem Umfangsrandflächen der Scheibenelemente streifenförmige Druckspuren am Textilgut ausbilden können. Das Aufbringen der Behandlungsflotte auf das Textilgut vom Inneren der Hohlwelle aus macht einen hohen Energieaufwand erforderlich, und zwar insbesondere wegen des notwendigen hohen Austrittsdrucks und der in der Hohlwelle auftretenden Druckverluste. Andererseits ist die Aufbringung der Behandlungsflotte im Wege des Aufspritzens von der Hohlwelle aus auf das Textilgut nur eine verhältnismäßig wenig intensive Behandlung, da das Textilgut hierbei nicht besonders intensiv von Behandlungsflotte durchdrungen wird, sondern lediglich mit dieser quasi besprüht wird. Der Energieaufwand zur Zuführung der Behandlungsflotte vom Inneren der Hohlwelle aus zum Textilgut hin ist auch insoweit bereits übermäßig groß, da die beim Austritt aus der Hohlwelle jeweils nach unten gerichteten Teile der Behandlungsflotte überhaupt nicht mehr auf das Textilgut zur Einwirkung gebracht werden, da dort ja das Textilgut ja nicht mehr an der Außenseite der Trommel aufliegt.

Der vorliegenden Erfindung liegt daher die Aufgabe zugrunde das Verfahren und die Vorrichtung der eingangs bezeichneten Gattung so auszubilden, daß mit einem sogenannten kurzen Flottenverhältnis eine verlängerte intensive Behandlung des Textilguts durch Verlängerung der Behandlungsstrecke und eine weitere Intensivierung der Behandlung erreicht ist und im übrigen das Textilgut nahezu keiner Zugbelastung ausgesetzt ist, die sich auf seine Qualität und insbesondere Egalität auswirken könnte. Dabei ist gleichzeitig darauf zu achten, daß kein besonderer Energieaufwand für die Zuführung der Behandlungsflotte zum Textilgut erforderlich ist, jedenfalls kein übermäßig hoher Energieaufwand.

Diese Aufgabe wird erfindungsgemäß in verfahrens- bzw. vorrichtungstechnischer Hinsicht durch die Maßnahmen des kennzeichnenden Teils des Patentanspruchs 1 bzw. 5 gelöst.

Vorteilhafte Weiterbildungen sind aus den jeweils zugehörigen Unteransprüche zu ersehen.

Durch die erfindungsgemäße Ausbildung ist in vorteilhafter Weise erreicht, daß das Textilgut etwa entlang eines Viertels des Umfangs der Trommel intensiv mit der Behandlungsflotte in Berührung steht, nämlich entlang des vom obersten Punkt der Trommel ausgehenden Viertels des Umfangs, auf welchem Umfangsabschnitt die Behandlungsflotte aus den Schöpfgefäßen austritt und dabei durch das Textilgut hindurchtritt. Andererseits wird auf der gegenüberliegenden Seite der Trommel von dieser das abgetafelte Textilgut aufgenommen, wobei es kaum zu einem Anheben desselben kommt, da das Textilgut etwa von halber Höhe der Trommel aus angehoben wird und nahezu bis zu dieser Höhe in abgetafelter Form vorliegt. Soweit das Textilgut in abgetafelter Form im Inneren des Kessels noch in Behandlungsflotte liegt, dient dies nicht der eigentlichen Naßbehandlung; ein Nebeneffekt dieser "schwimmenden" Lagerung ist lediglich der, daß das Textilgut entlang der Innenwand des Kessels leichter weiterrutscht. Die Einhaltung kurzer Flottenverhältnisse ist ohne weiteres dadurch gewährleistet, daß im eigentlichen Behandlungsapparat nur soviel Behandlungsflotte enthalten sein muß, daß sie mittels der Schöpfgefäße der Trommel aufschöpfbar ist.

Im folgenden wird die Erfindung unter Bezugnahme auf zwei in den Zeichnungen dargestellte besondere Ausführungsbeispiele näher erläutert; in den Zeichnungen zeigen:

Fig. 1 einen Querschnitt durch eine erste Ausführungsform der erfindungsgemäßen Vorrichtung, bei der die Behandlungsflotte mittels der Schöpfgefäße der Trommel aus dem Inneren des Kessels der Vorrichtung aufgeschöpft wird, und

Fig. 2 eine zweite Ausführungsform der erfindungsgemäßen Vorrichtung, bei der die Behandlungsflotte mittels der Schöpfgefäße der Trommel vom Inneren der Trommel herkommend aufgeschöpft wird.

Wesentlichste Bestandteile der erfindungsgemäßen Vorrichtung sind ein in sich geschlossener Kessel 1 und eine in diesem drehbar gelagerte Trommel 2 mit Schöpfgefäßen 3 Zumindest in zweckmäßiger Weitergestaltung ist die Trommel 2 eine motorisch angetriebene Trommel. Bei beiden dargestellten Ausführungsformen ist die Trommel 2 gegenüber dem Kessel 1 nach oben exzentrisch gelagert, um unterhalb der Trommel einen hinreichenden Raum zur Aufnahme abgetafelten Textilguts 4 zur Verfügung zu stellen.

Bei dem ersten Ausführungsbeispiel gemäß Fig. 1 ist die Trommel 2 als in sich geschlossene zylindrische Trommel mit außen aufgesetzten Schöpfgefäßen 3 gestaltet. Die Trommel 2 ist in Richtung des Pfeils A in Rotation versetzbar. Bei dieser Rotation nehmen die Schöpfgefäße 3, wie ohne weiteres aus Fig. 1 erkennbar ist, Behandlungsflotte aus einem Behandlungsflotten-Sumpf 5 im unteren Bereich des Inneren des Kessels 1 auf. Die aufgenommene Behandlungsflotte wird von den Schöpfgefäßen 3 bei der Rotation der Trommel 2 mitgenommen und läuft aus den Schöpfgefäßen 3 erst dann aus, wenn diese den oberen Scheitelpunkt der Rotationsbewegung der Trommel 2 überschreiten.

Das Textilgut 4 wird gemäß Darstellung in Fig. 1 etwa von der halben Höhe der Trommel 2 aus von dieser aufgenommen und an dem Äußeren der Trommel 2 abgelegt bei der Trommelrotation mitgenommen. Beim Überschreiten des Scheitelpunkts der Trommelrotation aus den Schöpfgefäßen 3 austretende Behandlungsflotte gelangt dabei zunächst zu der auf der Trommel 2 abgelegten Seite des Textilguts 4, durchströmt dann das Textilgut und fließt praktisch beidseitig entlang des Textilguts nach unten in Richtung auf den Flottenbehandlungs-Sumpf 5 ab. Etwa dem Aufnahmebereich der Trommel 2 für das Textilgut 4 gegenüberliegend ist der Trommel 2 eine Abnahmeeinrichtung in der Form einer Walze 6 nachgeschlatet, über die das Textilgut 4 von der Trommel 2 abgenommen wird, woran anschließend das Textilgut 4 etwa ziehharmonikaförmig frei abgetafelt wird. Dieses abgetafelte Textilgut rutscht dabei fortlaufend durch den Behandlungsflotten-Sumpf 5, bis es schließlich wieder von dem gemäß Fig. 1 linken Teil der Trommel 2 aufgenommen wird.

Etwa die untere Hälfte der Trommel 2 und ihre zugehörigen Schöpfgefäße 3 umgebend ist ein Leitblech 7 vorgesehen, das für die Behandlungsflotte durchlässig ist, so daß die Behandlungsflotte von ihrem Sumpf 5 aus Zutritt zu den Schöpfgefäßen 3 findet.

Selbstverständlich müssen die Schöpfgefäße 3 nicht an der Außenseite der Trommel 2 angesetzt sein; vielmehr können die Schöpfgefäße auch durchaus zum Inneren der Trommel 2 hin angeordnet sein, wobei ihre Basis zusammen mit den verbleibenden Bereichen des eigentlichen Mantels der Trommel 2 eine für Behandlungsflotte undurchlässige Wandung bildet, so daß die Behandlungsflotte wiederum in der beschriebenen Weise aus dem Sumpf 5 aufschöpfbar und bei der Rotation der Trommel 2 mitnehmbar ist, bis sie aus den Schöpfgefäßen 3 nach Überschreitung des Rotationsscheitels austritt.

Selbstverständlich können ergänzend Einrichtungen zur thermischen Konditionierung der Behandlungsflotte, wie Vorwärmer, Regler etc., Einrichtungen zur Umwälzung der Behandlungsflotte, wie Umwälzpumpen und dgl., vorgesehen werden. Auch besteht selbstverständlich die Möglichkeit einer unmittelbaren Beheizung des Kessels 1, wie beispielsweise mittels eines nur schematisch angedeuteten Doppelmantelabschnitts 8 in Fig. 1 angedeutet ist.

Die Ausführungsform der Fig. 2 unterscheidet sich von derjenigen der Fig. 1 dadurch, daß die Behandlungsflotte mittels eines Umwälzsystems 9 vom im unteren Bereich des Inneren des Kessels 1 gelegenen und hier mit 5a bezeichneten Sumpf in einen mit 5b bezeichneten Sumpf im Inneren der Trommel 2 geführt wird. Damit die Behandlungsflotte vom Sumpf 5b den Schöpfgefäßen 3 zuführbar ist, sind im Mantel der Trommel 2 von innen nach außen geführte Durchbrüche 10 vorgesehen. Diese Durchbrüche 10 sind im wesentlichen vom Inneren der Trommel 2 aus gesehen mit Leitblechen 11 ausgestattet, deren Gestaltung sicherstellt, daß zumindest der wesentliche Teil der in den Schöpfgefäßen 3 enthaltenen Behandlungsflotte während des aufwärtsgerichteten Teils der Rotation der Trommel 2 in den Schöpfgefäßen 3 zurückgehalten und erst nach Überschreitung des Scheitelpunkts der Rotation der Trommel 2 freigegeben wird. Hierzu sind die Leitbleche 11 in Rotationsrichtung A um die Durchtrittsöffnungen 10 herumgebogen.

Des weiteren ist bei diesem zweiten Ausführungsbeispiel das Leitblech 7 ein für Behandlungsflotte undurchlässiges Leitblech, so daß die im Sumpf 5b enthaltene Behandlungsflotte nicht nach unten zum Sumpf 5a herunterfließen kann.

Bei beiden Ausführungsbeispielen dient im übrigen das Leitblech 7 zum Schutz des Textilguts 4 in seiner abgetafelten Form gegen ßerührung der Trommel 2.

Bei diesem Ausführungsbeispiel kann sogar mit noch kürzerem Flottenverhältnis gearbeitet werden als beim Ausführungsbeispiel der Fig. 1.

Beide Ausführungsbeispiele sowie das erfindungsgemäße Verfahren generell eignen sich zur Naßbehandlung von Textilgut sowohl in zusammengelegter Form,also in Strangform, als auch in ausgebreiteter Form, also in flacher Bahnform.

## Patentansprüche

1. Verfahren zur Naßbehandlung von Textilgut in endloser Form unter teilweiser Auflage des Textilguts am Mantel einer drehbaren Trommel und unter Abtafelung des Textilguts in einem unterhalb der Trommel angeordneten Raum, in dem ein Behandlungsflotten-Sumpf gebildet ist, wobei das Textilgut auf einem Teil der Außenseite des Mantels der Trommel zur Mitnahme bei deren Rotation abgelegt wird, dadurch gekennzeichnet, daß vom Mantel der Trommel vor dem Ablegen des Textilguts auf diesem Behandlungsflotte aus dem Behandlungsflotten-Sumpf aufgeschöpft wird, daß die aufgeschöpfte Behandlungsflotte im Laufe der Rotation der Trommel bei noch auf dem Mantel derselben abgelegtem Textilgut freigegeben und unter Benetzung und Durchdringung des Textilguts zum Behandlungsflotten-Sumpf zurückgeführt wird und daß das Textilgut nach der Benetzung und Durchdringung mit der Behandlungsflotte in den Behandlungsflotten-Sumpf abgetafelt wird, wonach es wiederum dem Mantel der Trommel zur neuerlichen Ablage an diesem zugeführt wird.

2. Verfahren nach Anspruch 1, dadurch gekennzeichnet, daß das Textilgut vor seiner Abtafelung in den Behandlungsflotten-Sumpf über eine Abnahmeeinrichtung insbesondere in Walzenform zur Abnahme des Textilguts von dem Mantel der Trommel geführt wird.

3. Verfahren nach Anspruch 1 oder 2, dadurch gekennzeichnet, daß das Textilgut während seiner Hindurchführung durch den Behandlungsflotten-Sumpf berührungsfrei vom Mantel der Trommel gehalten wird.

4. Verfahren nach einem der vorhergehenden Ansprüche, dadurch gekennzeichnet, daß die Behandlungsflotte durch zwei Sümpfe geführt wird, aus deren einem vom Mantel der Trommel Behandlungsflotte aufgeschöpft wird und in deren anderem der wesentliche Teil der im Laufe der Rotation der Trommel freigegebenen Behandlungsflotte zurückgeführt und das Textilgut abgetafelt wird, wobei beide Sümpfe über ein Behandlungsflotten-Umwälzsystem miteinander in Verbindung stehen, mittels dessen Behandlungsflotte von dem letztgenannten Sumpf in den erstgenannten Sumpf gefördert wird.

5. Vorrichtung zur Durchführung des Verfahrens nach Anspruch 1, mit einem in sich . geschlossenen Kessel und mit einer in diesem drehbar gelagerten Trommel, dadurch gekennzeichnet, daß der Mantel der Trommel (2) mit Schöpfgefäßen (3) zum Aufschöpfen von Behandlungsflotte bei Rotation der Trommel (2) ausgestattet ist und daß die Trommel (2) so innerhalb des Kessels (1) angeordnet ist, daß unterhalb der Trommel (2) ein wesentlicher Raum zur Aufnahme und Hindurchführung von der Trommel (2) aus abgetafelten Textilguts (4) freigehalten ist.

6. Vorrichtung nach Anspruch 5, dadurch gekennzeichnet, daß die Trommelwandung eine in sich geschlossene Zylinderwandung mit aufgesetzten Schöpfgefäßen (3) ist.

7. Vorrichtung nach Anspruch 5, dadurch gekennzeichnet, daß die Schöpfgefäße (3) innenseitig der Trommelwandung vorgesehen sind, wobei jedoch der Schöpfraum der Schöpfgefäße (3) ausschließlich von der Außenseite der Trommelwand aus zugänglich ist.

8. Vorrichtung nach einem der Ansprüche 5 bis 7, dadurch gekennzeichnet, daß in Transportrichtung (A) des Textilguts (4) etwa in der durch die Lagerungsachse der Trommel (2) gelegten Horizontalebene der Trommel (2) eine Abnehmereinrichtung, insbesondere in der Form einer Abnehmerwalze (6), nachgeordnet ist.

9. Vorrichtung nach einem der Ansprüche 5 bis 8, dadurch gekennzeichnet, daß unterhalb der Trommel (2) im wesentlichen deren untere Hälfte umgebend ein die Trommel (2) gegen den unter ihr zur Aufnahme abgetafelten Textilguts (4) befindlichen Raum abschirmendes Leitblech (7) vorgesehen ist.

10. Vorrichtung nach Anspruch 9, dadurch gekennzeichnet, daß das Leitblech ein für Behandlungsflotte durchlässiges Leitblech (7) ist.

11. Vorrichtung nach Anspruch 9, dadurch gekennzeichnet, daß das Leitblech ein in sich geschlossenes und für Behandlungsflotte undurchlässiges Leitblech (7) ist.

12. Vorrichtung nach Anspruch 9, dadurch gekennzeichnet, daß der Trommelmantel im Bereich der Schöpfgefäße (3) von innen nach außen durchgehende Durchbrüche (10) aufweist, über die Behandlungsflotte vom Trommelinneren aus in die Schöpfgefäße (3) einführbar ist und denen innenseitig der Trommel (2) Leitbleche (11) solcher Gestaltung zugeordnet sind, daß zumindest der wesentliche Teil der in den Schöpfgefäßen (3) enthaltenen Behandlungsflotte während des aufwärtsgerichteten Teils der Rotation der Trommel (2) in den Schöpfgefäßen (3) zurückgehalten und erst nach Überschreitung des Scheitelpunkts der Rotation freigegeben wird, und daß das Innere der Trommel (2) mit dem unteren Innenraum des Kessels (1) über ein Behandlungsflotten-Umwälzsystem (9) in Verbindung steht.

## Claims

1. Process for the wet treatment of textile material in endless form, in which the textile material is partially placed on the shell of a rotatable drum and pleated down in a chamber which is located below the drum and in which a sump for treatment liquor is formed, the textile material being deposited on part of the exterior of the shell of the drum for being carried along during the rotation of the latter, characterised in that treatment liquor from the treatment liquor sump is scooped off the shell of the drum before the textile material is deposited on the latter, that the scooped off treatment liquor is released during the course of the rotation of the drum, while the textile material is still deposited on the shell of the latter, and is recycled to the treatment liquor sump, while wetting and penetrating the textile material, and that the textile material, after being wetted and penetrated by the treatment liquor, is pleated down into the treatment liquor sump, following which it is again passed towards the shell of the drum for being deposited on the latter once more.

2. Process according to Claim 1, characterised in that the textile material, before being pleated down into the treatment liquor sump, is passed via a removal device, particularly of a roller type, for removing the textile material from the shell of the drum.

3. Process according to either Claim 1 or 2, characterised in that the textile material, while being passed through the treatment liquor sump, is kept out of contact with the shell of the drum.

4. Process according to one of the preceding claims, characterised in that the treatment liquor is passed through two sumps, treatment liquor from one of these being scooped off the shell of the drum and the major part of the treatment liquor released during the course of the rotation of the drum being recycled into the other sump and the textile material being pleated down into that sump, and the two sumps communicating with each other via a circulation system for treatment liquor, by means of which treatment liquor is conveyed from the last-mentioned sump into the first-mentioned sump.

5. Apparatus for carrying out the process according to Claim 1, comprising a closed tank and a drum rotatably supported in the latter, characterised in that the shell of the drum (2) is equipped with scooping vessels (3) for scooping treatment liquor during the rotation of the drum (2) and that the drum (2) is placed inside the tank (1) in such a way that a substantial space below the drum (2) is reserved for receiving and passing along pleated down textile material (4) from the drum (2).

6. Apparatus according to Claim 5, characterised in that the drum wall is a closed cylindrical wall containing scooping vessels (3) placed onto it.

7. Apparatus accoiding to Claim 5, characterised in that the scooping vessels (3) are provided on the inside of the drum wall, the scooping space of the scooping vessels (3) being however accessible solely from the outside of the drum wall.

8. Apparatus according to one of the Claims 5 to 7, characterised in that a removal device, particularly in the form of a stripping roller (6), is placed in succession in the direction of transport (A) of the textile material (4), approximately in the horizontal plane of the drum (2) passing through the bearing axis of the drum (2).

9. Apparatus according to one of the Claims 5 to 8, characterised in that a baffle plate (7) is provided below the drum (2), this baffle plate surrounding substantially the bottom half of the drum (2) and screening the drum (2) from the space, located below the drum, for receiving pleated down textile material (4).

10. Apparatus according to Claim 9, characterised in that the baffle plate is a baffle plate (7), permeable to treatment liquor.

11. Apparatus according to Claim 9, characterised in that the baffle plate is a closed baffle plate (7), impermeable to treatment liquor.

12. Apparatus according to Claim 9, characterised in that the drum shell contains perforations (10), passing from the inside outwards within the zone of the scooping vessels (3), via which perforations treatment liquor can be introduced from the interior of the drum into the scooping vessels (3) and to which baffle plates (11) are associated on the inside of the drum (2), these baffle plates being designed such that at least the major part of the treatment liquor contained in the scooping vessels (3) is retained in the scooping vessels (3) during the upward- directed phase of the rotation of the drum (2) and is released only after passing through the summit of rotation, and that the interior of the drum (2) communicates with the lower interior space of the tank (1) via a circulation system (9) for the treatment liquor.

## Revendications

1. Procédé pour le traitement humide de matières textiles sous la forme d'une nappe sans fin et adhérence partielle de la nappe sur l'enveloppe d'un tambour rotatif et empilage de ladite nappe dans un espace disposé sous le tambour, à l'intérieur duquel se trouve un réservoir pour la bain de traitement, la nappe de textile venant se poser sur une partie du côté extérieur de l'enveloppe du tambour afin d'être entraînée dans la rotation de celui-ci, caractérisé par le fait qu'avant cette mise en place de la nappe, une certaine quantité de bain de traitement est puisée par l'enveloppe du tambour dans le réservoir du bain, par le fait que cette quantité de bain puisé est libérée pendant la rotation du tambour lorsque la nappe est encore posée sur l'enveloppe et ramenée vers le réservoir tout en humectant et imprégnant la nappe textile, et par le fait que la nappe textile est empilée à l'intérieur du réservoir du bain après avoir été humectée et imprégnée par ledit bain de traitement, la nappe textile étant ensuite amenée vers l'enveloppe du tambour afin de s'y déposer à nouveau.

2. Procédé selon la revendication 1, caractérisé par le fait qu'avant son empilage, la nappe textile est amenée vers le réservoir du bain de traitement en passant par un dispositif de prélèvement, en particulier un dispositif sous forme de rouleau destiné à enlever la nappe textile de l'enveloppe du tambour.

3. Procédé selon les revendications 1 ou 2, caractérisé par le fait que la nappe textile pendant son passage dans le réservoir du bain de traitement est maintenue hors de tout contact avec l'enveloppe du tambour.

4. Procédé selon l'une des revendications précédentes, caractérisé par le fait que le bain de traitement est conduit à travers deux réservoirs dans l'un desquels une quantité de bain de traitement est puisée par l'enveloppe du tambour et vers l'autre desquels est reconduite la partie essentielle du bain de traitement libérée au cours de la rotation du tambour, cette opération étant accompagnée de l'empilage de la nappe textile dans ce dernier réservoir, lesdits deux réservoirs étant en communication réciproque au moyen d'un système de circulation du bain qui a pour fonction de refouler le bain de traitement du réservoir cité en dernier vers celui cité en premier.

5. Dispositif pour la mise en oeuvre du procédé selon la revendication 1, comportant un bassin complètement fermé et un tambour placé de manière rotative dans ledit bassin, caractérisé par le fait que l'enveloppe du tambour (2) est équipée de récipients de puisage (3) destinés à puiser le bain de traitement lors de la rotation du tambour (2) et par le fait que le tambour (2) est disposé à l'intérieur du bassin (1) de telle manière qu'en dessous du tambour (2) se trouve dégagé un espace important destiné à la réception et au passage de la nappe textile empilée (4) venant du tambour (2).

6. Dispositif selon la revendication 5, caractérisé par le fait que la paroi du tambour est une paroi cylindrique fermée sur laquelle sont montés des récipients de puisage (3).

7. Dispositif selon la revendication 5, caractérisé par le fait que les récipients de puisage (3) sont prévus à l'intérieur de la paroi du tambour, l'espace de puisage desdits récipients (3) étant toutefois accessible exclusivement par l'extérieur de la paroi du tambour.

8. Dispositif selon l'une des revendications 5 à 7, caractérisé par le fait que, dans la direction du transport A de la nappe (4), sensiblement dans le plan horizontal passant par l'axe d'appui du tambour (2), un dispositif de prélèvement, ayant en particulier la forme d'un rouleau de prélèvement (6), est disposé de manière à faire suite au tambour (2).

9. Dispositif selon l'une des revendications 5 à 8, caractérisé par le fait que sous le tambour (2), sensiblement tout autour de sa moitié inférieure, est prévue une tôle de guidage (7) qui fait écran entre le tambour (2) et l'espace situé sous celui-ci destiné à recevoir la nappe textile (4) empilée.

10. Dispositif selon la revendication 9, caractérisé par le fait que la tôle de guidage est une tôle de guidage (7) perméable au bain de traitement.

11. Dispositif selon la revendication 9, caractérisé par le fait que la tôle de guidage est une tôle de guidage (7) complétement fermée et étanche au bain de traitement.

12. Dispositif selon la revendication 9, caractérisé par le fait que l'enveloppe du tambour présente dans la zone des récipients de puisage (3) des passages (10) percés de l'intérieur vers l'extérieur à travers tesquets te bain de traitement peut passer de l'intérieur du tambour vers les récipients de puisage (3) et auxquels, du côté intérieur du tambour (2) sont associées des tôles de guidage (11) dont la forme est telle qu'au moins la plus grande partie du bain de traitement contenue dans les récipients (3) s'y trouve retenue pendant la partie ascendante de la rotation du tambour (2) et n'est libérée qu'après dépassement du sommet de la rotation, et par le fait que l'intérieur du tambour (2) est en communication avec l'espace interne inférieur du réservoir au moyen d'un système de circulation (9) du bain de traitement.
